# EUROPÄISCHE PATENTSCHRIFT

(11) **EP 0 124 768 B1**
(45) Veröffentlichungstag und Bekanntmachung des Hinweises auf die Patenterteilung: **24.02.1988**
(21) Anmeldenummer: 84103711.2
(22) Anmeldetag: 04.04.1984
(51) Int. Cl.: B08B 3/02, B05B 9/01

(54) **Hochdruckflüssigkeitsanlage**
High pressure fluid system
Appareil de liquide à haute pression

(30) Priorität: 13.04.1983 DE 3313249
(43) Veröffentlichungstag der Anmeldung: 14.11.1984
(73) Patentinhaber: WOMA-Apparatebau Wolfgang Maasberg & Co. GmbH, D-4100 Duisburg 14 (DE)
(72) Erfinder: Even, Hans-Dieter, D-4100 Duisburg 14 (DE); Missmahl, Bodo, D-4000 Düsseldorf 22 (DE); Redmers, Karl-Heinz, D-4130 Moers 1 (DE); Rembe, Hubertus, D-4150 Krefeld 11 (DE)
(74) Vertreter: Sparing Röhl Henseler Patentanwälte

(56) Entgegenhaltungen:
- US-A- 2 641 508
- US-A- 3 058 668
- US-A- 3 246 845
- US-A- 3 253 790
- US-A- 3 375 980
- US-A- 3 383 044
- US-A- 4 047 665

## Beschreibung

Die Erfindung betrifft eine Hochdruckflüssigkeitsanlage zum Reinigen mit einem Druckflüssigkeitserzeuger, an den eine Spritzeinrichtung angeschlossen ist, wobei ein Ventil zwischen dem Druckflüssigkeitserzeuger und der Spritzeinrichtung durch einen Schalter fernbetätigt geöffnet und geschlossen werden kann, um die Flüssigkeit der Spritzeinrichtung bzw. dem Bereich der Saugseite des Druckflüssigkeitserzeugers zuzuführen.

Eine derartige Anlage ist aus dem deutschen Gebrauchsmuster 74 01 818 bekannt, das ein Reinigungsgerät beschreibt, das mit Flüssigkeit oder Dampf arbeitet und eine pistolenartige Abgabeeinrichtung für die Flüssigkeit oder den Dampf aufweist. Hierbei ist zum Vermeiden des beim Schließen des An- und Abschaltventils, das in der Abgabeeinrichtung vorgesehen ist, auftretenden Rückstoßes ein Ventil zu betätigen, das die Flüssigkeitszufuhr zur Abgabeeinrichtung sperrt und die Flüssigkeit wieder zur Pumpe zurückleitet. Dieses zusätzliche Ventil kann von der Abgabeeinrichtung her über einen elektrischen Schalter betätigt werden.

Hochdruckwasserstrahlreinigungsanlagen, die mit einer Spritzpistole oder einem Drehdüsenbalken versehen sind, erfordern aber bei Höchstdruckeinsatz häufig erhebliche Körperkräfte der Bedienungsperson, so daß nur kurzfristig mit Höchstdruck gearbeitet werden sollte. Andererseits ist Höchstdruck oft auch nur bei sehr starken Anhaftungen von Schmutz o. dgl. erforderlich. Die Bedienungsperson sollte daher in die Lage versetzt werden, auch mit einem mittleren Druck zu arbeiten, aber kurzfristig auf Höchstdruck übergehen und schließlich mit einer niedrigsten Druckstufe ein Abspülen und Wegspülen der Schmutzteilchen vornehmen zu können, zumal hiermit auch eine erhebliche Energieeinsparung und ein verringerter Wasserverbrauch verbunden wären.

Aufgabe der Erfindung ist es daher, eine Hochdruckflüssigkeitsanlage der eingangs genannten Art zu schaffen, die eine für die Bedienungsperson bequeme Einstellmöglichkeit für den Arbeitsdruck bietet.

Diese Aufgabe wird dadurch gelöst, daß das Ventil als einstellbares Druckbegrenzungsventil ausgebildet und von an der Spritzeinrichtung oder in deren Bereich angeordneten elektrischen Stellorganen fernbetätigt im Druck in Stufen oder kontinuierlich verstellbar ist.

Hierdurch wird eine bequeme, an der Spritzeinrichtung vornehmbare Druckeinstellmöglichkeit geschaffen, die ein vorteilhaftes Arbeiten bei unterschiedlichen Drücken unter entsprechender Energie- und Wassereinsparung ermöglicht. Ggfs. kann eine Verzögerungseinrichtung zur ruckfreien Druckverstellung dem Ventil zugeordnet sein. Diese dient hierbei als Sicherheitsmaßnahme, um Druckstöße auszuschalten, die insbesondere bei Umschaltung auf Höchstdruck gefährlich sein könnten, sowie um eine lange Lebensdauer zu gewährleisten.

Das Druckbegrenzungsventil, das insbesondere als Überströmventil ausgebildet sein kann, kann pneumatisch, elektromotorisch oder hydraulisch verstellbar sein, wobei die Verstellkraft insbesondere auf eine Federeinrichtung (mechanisch oder pneumatisch) dieses Ventils einwirkt.

Für viele Anwendungsfälle kommt man mit voreinstellbaren Druckstufen einer relativ geringen Anzahl (beispielsweise drei) aus, zwischen denen durch Betätigung der Stellorgane wählbar ist. Jedoch kann auch eine im wesentlichen kontinuierliche Druckverstellung etwa mittels eines Schrittschaltmotors erfolgen, der über ein entsprechendes elektrisches Stellorgan betätigt wird.

Als Verzögerungseinrichtung eignet sich beispielsweise bei pneumatischer oder hydraulischer Verstellung des Druckbegrenzungsventils eine Drossel, bei elektromotorischer Verstellung ist dagegen ggfs. ein Regler zu verwenden, um eine ruckfreie Druckverstellung zu erzielen.

Als Spritzeinrichtung kann beispielsweise eine Strahlpistole, ein Düsenbalken o.dgl., wie sie beispielsweise zum abtragenden Reinigen bei Schiffswänden o. dgl. verwendet werden, eingesetzt werden.

Weitere Ausgestaltungen der Erfindung sind der nachfolgenden Beschreibung und den Unteransprüchen zu entnehmen.

Die Erfindung wird nachstehend anhand des in den beigefügten Abbildungen dargestellten Ausführungsbeispiels näher erläutert.
Fig. 1 zeigt schematisch eine Anlage mit pneumatischer Steuereinrichtung.
Fig. 2 zeigt teilweise im Schnitt eine Spritzeinrichtung in Form einer Pistole für die Anlage von Fig. 1.

Ein Druckflüssigkeitserzeuger 10 in Form einer Hochdruckpumpe fördert Wasser aus einem Tank 12 zu einem als Überströmventil ausgeführten Druckbegrenzungsventil 14, das hier auch als Sicherheitsventil dient. Das von der Hochdruckpumpe 10 gelieferte, unter maximalem Pumpendruck stehende Wasser wird durch das Druckbegrenzungsventil 14 in zwei Zweigströme aufgeteilt, von denen der erste als Arbeitsmittel in einen Hochdruckschlauch 16 eingespeist wird, während der zweite über eine Rücklaufleitung 18 in den Tank 12 zurückfließt.

Dies wird gesteuert durch eine pneumatisch ansteuerbare Feder 14a des Druckbegrenzungsventils 14, wobei der pneumatische Druck entsprechend einer vorgegebenen Funktion den hydraulischen Arbeitsmitteldruck beeinflußt; im einfachsten Falle liegt eine lineare Verknüpfung vor.

Um den pneumatischen Steuerdruck zu erzeugen, fördert ein Luftkompressor 20 Luft in eine Leitung 22, die zu (im dargestellten Ausführungsbeispiel) drei Reduzierventilen 24, 26 und 28 führt. Jedem Reduzierventil 24, 26, 28 ist ein Manometer 30 zugeordnet. Ausgangsseitig sind die Reduzierventile 24, 26, 28 mit dem Eingang je eines elektromagnetischen Schaltventils 34, 36 bzw. 38 verbunde. Die Anordnung ist dabei so getroffen, daß immer nur eines der Schaltventile 34, 36 oder 38 in Offenstellung bringbar ist. Die Ausgänge aller Schaltventile 34, 36, 38 sind auf einer Leitung 32 zusammengefaßt und führen über ein Drosselorgan als Verzögerungseinrichtung 40 zum pneumatischen Steuereingang des Druckbegrenzungsventils 14.

Jedem Schaltventil ist eine Leitung 44,46 bzw. 48 zugeordnet, die mittels Steuerimpulsen die Schaltventile 34, 36, 38, zu betätigen gestatten. Die Leitungen 44, 46, 48 sind mit Stellorganen mit einer Strahlpistole als Spritzeinrichtung 42 verbunden. (Ggfs. kann die Signalübertragung auch drahtlos erfolgen.)

Fig. 2 zeigt eine als Spritzeinrichtung dienende Pistole 42 mit einem Handgriff 42a und einem Anschlußstutzen 42b für ein Düsenrohr 42c, einem Hochdruckflüssigkeitsanschluß 49 für den Hochdruckschlauch 16 (Fig. 1) sowie einem Abzugshebel 51 für den Auslöseschalter 50. Der Abzugshebel 51 ist von einem Schutz- und Abstützbügel 43 umgeben. Weiterhin befindet sich an der Pistole 42 ein Anschlußstutzen 60 für die elektrische Spannung und für ein Verbindungskabel zu den Leuchtdioden 52, 54, 55 und den als Schalter ausgebildeten Stellorganen 56, 58 und dem Auslöseschalter 50 im Inneren des Pistolengehäuses.

Der Auslöseschalter 50, der von dem Abzugshebel 51 betätigt wird, dient zur Druckmittelfreigabe. Er gibt das Druckmittel erst dann frei, wenn das Stellorgan 56 einmal eingedrückt und damit die Betriebsbereitschaft durch das Aufleuchten der Diode 52 angezeigt ist. Je nachdem, wie oft das Stellorgan 58, das ein Drucktaster mit einem aus drei Schritten bestehenden Schaltwerk ist, gedrückt wird, kommt dadurch, daß das Stellorgan 58 auf die Schaltventile 34, 36, 38 einwirkt, eine der drei vorgesehenen Druckstufen in Funktion. Dies wird zugleich durch Aufleuchten einer oder zweier, jeder Druckstufe zugeordneter Leuchtdiode(n) 54, 55 angezeigt.

Voraussetzung für den Betrieb der Pistole 42 ist ein Signal aus der Pumpensteuerung, daß die Hochdruckpumpe 10 läuft. Ist die Pistole 42 betriebsbereit, kann durch Betätigung des als Drucktaster ausgebildeten Stellorgans 56 an der Pistole 42 ein Impuls an ein (nicht dargestelltes) nachgeschaltetes Kipprelais gegeben werden, so daß alle Funktionen der Pistole 42 aktiviert sind. Die Abschaltung erfolgt ebenfalls durch einen am Stellorgan 56 auszulösenden Impuls.

Der Betriebszustand der aktivieren Pistole 42 wird an der aufleuchtenden Leuchtdiode 52 (beispielweise rot) angezeigt. Parallel mit dem Erstbefehl am Stellorgan 56 wird die kleinste Druckstufe ausgewält. Dies wird durch das Aufleuchten der Leuchtdiode 54 (beispielsweise gelb) angezeigt. Ist eine höhere Druckstufe erforderlich, so ist durch kurze Befehlsgabe am Stellorgan 58 bei gleichzeitig entlastetem Abzugshebel 51 und damit bei ausgeschaltetem Auslöseschalter 50 das aus drei Schritten bestehende Schaltwerk des Stellorgans 58 entsprechend der gewünschten Druckstufe weiterzuschalten. Die angewählte Druckstufe wird durch das Aufleuchten der Leuchtdioden 54, 55 angezeigt, niedrigste Druckstufe Leuchtdiode 54, mittlere Druckstufe Leuchtdiode 55 und höchste Druckstufe Leuchtdioden 54, 55 zusammen. Das Hochdruckwasser kann jetzt durch Betätigen des Abzugshebels 51 und damit des Auslöseschalters 50 entsprechend der vorgewählten Druckstufe zu- oder abgeschaltet und damit verspritzt und/oder zur Saugseite der Hochdruckpumpe 10 zurückgeführt werden. Eine Änderung der Druckstufen bei betätigtem Abzughebel 51 ist nicht möglich. Zum Außerbetriebsetzen wird der Abzughebel 51 entlastet und danach das Stellorgan 56 betätigt, so daß die Leuchtdiode 52 erlischt und die Pistole 42 nunmehr gegen unbeabsichtigtes Zuschalten des Hochdruckwassers gesichert ist.

Der Übergang von einem Arbeitsdruck zum nächsten erfolgt weich, da das einstellbare Drosselorgan 40 nur allmählich die Änderungen des pneumatischen Steuerdrucks am Überströmventil 14 zur Wirkung kommen läßt.

Es versteht sich, daß die üblichen Sicherheitsventile, Rückschlagventile usw. vorgesehen sind, die aber der Übersichtlichkeit wegen hier nicht mit dargestellt sind.

## Patentansprüche

1. Hochdruckflüssigkeitsanlage zum Reinigen mit einem Druckflüssigkeitserzeuger (10), an den eine Spritzeinrichtung (42) angeschlossen ist, wobei ein Ventil (14) zwischen dem Druckflüssigkeitserzeuger (10) und der Spritzeinrichtung (42) durch einen Schalter (50) fernbetätigt geöffnet und geschlossen werden kann, um die Flüssigkeit der Spritzeinrichtung (42) bzw. dem Bereich der Saugseite des Druckflüssigkeitserzeugers (10) zuzuführen, dadurch gekennzeichnet, daß das Ventil (14) als einstellbares Druckbegrenzungsventil ausgebildet und von an der Spritzeinrichtung (42) oder in deren Bereich angeordneten elektrischen Stellorganen (56, 58) fernbetätigt im Druck in Stufen oder kontinuierlich verstellbar ist.

2. Anlage nach Anspruch 1, dadurch gekennzeichnet, daß eine Verzögerungseinrichtung (40) zur ruckfreien Druckverstellung dem Ventil (14) zugeordnet ist.

3. Anlage nach Anspruch 1 oder 2, dadurch gekennzeichnet, daß das Ventil (14) durch eine Federkraft belastet ist, die durch eine Steuereinrichtung (20 bis 38) verstellbar ist.

4. Anlage nach einem der Ansprüche 1 bis 3, dadurch gekennzeichnet, daß mittels einer Steuereinrichtung (20 bis 38) Druckstufen entsprechend der gewünschten Druckhöhe voreinstellbar sind, die durch Betätigung der Stellorgane (56, 58) wählbar sind.

5. Anlage nach einem der Ansprüche 1 bis 4, dadurch gekennzeichnet, daß die Druckverstellung entsprechend einer vorgegebenen, insbesondere linearen Funktion zwischen dem Druck und der auf das Druckbegrenzungsventil (14) wirkenden Kraft vornehmbar ist.

6. Anlage nach einem der Ansprüche 1 bis 5, dadurch gekennzeichnet, daß zu den elektrischen Stellorganen (56, 58) ein zusätzlicher Auslöseschalter (50) in Reihe als Zweihandsicherung geschaltet ist.

7. Anlage nach einem der Ansprüche 4 bis 6, dadurch gekennzeichnet, daß die Druckstufen zeitverzögert einfahrbar sind.

8. Anlage nach einem der Ansprüche 2 bis 7, dadurch gekennzeichnet, daß die Verzögerungseinrichtung eine Drossel (40) ist.

9. Anlage nach einem der Ansprüche 3 bis 8, dadurch gekennzeichnet, daß als Steuereinrichtung ein Luftkompressor (20) mit einem pneumatischen Steuerblock (22 bis 40) vorgesehen ist, wobei letzterer parallelgeschaltete Reduzierventile (24, 26, 28) zur Vorgabe von Druckstufen aufweist und jedem Reduzierventil (24, 26, 28) ein Schaltventil (34, 36, 38) nachgeschaltet ist, das von einem zugeordneten Schalter an der Spritzeinrichtung (42) betätigbar ist,

10. Anlage nach einem der Ansprüche 1 bis 9, dadurch gekennzeichnet, daß an der Spritzeinrichtung (42) eine optische Anzeige (52, 54, 55) vorgesehen ist.

11. Anlage nach Anspruch 10, dadurch gekennzeichnet, daß die Anzeige aus Leuchtdioden (52, 54, 55) besteht.

12. Anlage nach Anspruch 11, dadurch gekennzeichnet, daß mittels eines auch als Einschalter dienenden Stellorgans (56) der Spritzeinrichtung (42) die niedrigste Druckstufe einschaltbar ist und für die höheren Druckstufen ein als Schalter ausgebildetes Stellorgan (58) jeweils mit zugehörigen Leuchtdioden (54, 55) zugeordnet ist.

13. Anlage nach Anspruch 12, dadurch gekennzeichnet, daß durch Ausschalten des Stellorgans (56) die dem Stellorgan (58) für die höheren Druckstufen nachgeschalteten Schaltventile (36, 38) in Abschaltpositionen bringbar sind.

14. Anlage nach einem der Ansprüche 1 bis 13, dadurch gekennzeichnet, daß ein als Stellorgan eingesetzter Schalter (58) als Drucktaster mehrere Schalterstellungen aufweist, durch die jeweils ein Schaltventil (34, 36, 38) einer anderen Druckstufe betätigbar ist.

15. Anlage nach einem der Ansprüche 1 bis 14, dadurch gekennzeichnet, daß die Spritzeinrichtung (42) einen Abzug (51) aufweist, der den Auslöseschalter (50) betätigt, wobei das Zurückbringen des Abzugs (51) in seine Ruhestellung die vorgewählte Druckstufe aufrecht erhält.

16. Anlage nach einem der Ansprüche 1 bis 15, dadurch gekennzeichnet, daß die Stellorgane (56, 58) in der Einschaltstellung des Auslöseschalters (50) gegen Betätigung gesperrt sind.

## Claims

1. A high-pressure liquid cleaning installation, comprising a (10) pressure liquid generator (10), to which a spray device (42) is connected, a valve (14) between the pressure fluid generator (10) and the spray device (42) being adapted to remote-control opening and closing by means of a switch to feed the liquid to the spray device (42) or to the area of the intake side of the pressure liquid generetor (10), characterised in that the valve (14) is constructed as an adjustable pressure limiting valve and is adjustable in respect of pressure in stages or continuously by remote control by electrical adjusting means (56, 58) disposed on the spray device (42) or in the area thereof.

2. An installation according to claim 1, characterised in that a delay device (40) is associated with the valve (14) for smooth pressure adjustment.

3. An installation according to claim 1 or 2, characterised in that the valve (14) is biased by a spring force adjustable by a control device (20 to 38).

4. An installation according to any one of claims 1 to 3, characterised in that pressure stages corresponding to the required pressure head and selectable by actuation of the adjusting means (56, 58) are pre-settable by means of a control device (20 to 38).

5. An installation according to any one of claims 1 to 4, characterised in that the pressure adjustment can be carried out in accordance with a predetermined, more particularly linear, function between the pressure and the force acting on the pressure limiting valve (14).

6. An installation according to any one of claims 1 to 5, characterised in that an additional triggering switch (50) is connected in series with the electrical adjusting means (56, 58) to form a two-hand safety feature.

7. An installation according to any one of claims 4 to 6, characterised in that the pressure stages can be introduced with a time delay.

8. An installation according to any one of claims 2 to 7, characterised in that the time delay device is a choke (40).

9. An installation according to any one of claims 3 to 8, characterised in that the control device is an air compressor (20) having a pneumatic control block (22 to 40), the latter comprising parallel-connected reduction valves (24, 26, 28) for pre-setting pressure stages end each reduction valve (24, 26, 28) is followed by a control valve (34, 36, 38) adapted to be actuated by an associated switch on the spray device (42).

10. An installation according to any one of claims 1 to 9, characterised in that an optical display (52, 54, 55) is provided on the spray device (42).

11. An installation according to claim 10, characterised in that the display consists of LED's (52, 54, 55).

12. An installation according to claim 11, characterised in that the lowest pressure stage is adapted to be switched on by means of an adjusting means (56) also serving as a make switch on the spray device (42) and each of the higher pressure stages has associated with it an adjusting means (58) constructed as a switch each having its associated LEDs (54, 55).

13. An installation according to claim 12, characterised in that the control valves (36, 38) following the adjusting means (58) for the higher pressure stages can be brought into break positions by switching off the adjusting means (56).

14. An installation according to any one of claims 1 to 13, characterised in that a switch (58) used as an adjusting means in the form of a pushbutton has a plurality of switch positions by means of each of which a control valve (34, 36, 38) of another pressure stage is adapted to be actuated.

15. An installation according to any one of claims 1 to 14, characterised in that the spray device (42) has a trigger (51) which actuates a triggering switch (50), return of the trigger (51) to its inoperative position maintaining the preselected pressure stage.

16. An installation according to any one of claims 1 to 15, characterised in that the adjustment means (56, 58) are locked against actuation when the triggering switch (50) is in the make position.

## Revendications

1. Installation de nettoyage à liquide sous haute pression comportant un générateur (10) du liquide sous pression sur lequel est raccordé un dispositif de pulvérisation (42), une vanne (14) pouvant être ouverte et fermée entre le générateur (10) et le dispositif de pulvérisation (42) par la commande à distance d'un interrupteur (50) afin d'amener le liquide vers le dispositif de pulvérisation (42) à savoir vers le côté aspiration du générateur (10), caractérisée par le fait que la vanne (14) est réalisée sous la forme d'un manostat et que sa pression peut être réglée par paliers ou en continu par la commande à distance d'organes électriques (56, 58) de réglage, disposés sur le dispositif de pulvérisation (42) ou dans son voisinage.

2. Installation selon la revendication 1, caractérisée par le fait qu'un dispositif de temporisation (40) est accouplé à la vanne (14) afin que le réglage de la pression s'effectue sans à-coups.

3. Installation selon la revendication 1 ou 2, caractérisée par le fait que sur la vanne (14) s'exerce la force d'un ressort qui est réglable grâce à un dispositif de réglage (20 à 38).

4. Installation selon l'une des revendications 1 à 3, caractérisée par le fait qu'au moyen d'un dispositif de réglage (20 à 38), il est possible de pré-régler des paliers de pression conformes au niveau de la pression souhaitée, ces paliers pouvant être sélectionnés en manoeuvrant les organes de réglage (56, 58).

5. Installation selon l'une des revendications 1 à 4, caractérisée par le fait que le réglage de la pression correspond à une fonction prédéterminée, en particulier linéaire, entre la pression et la force agissant sur le manostat (14).

6. Installation selon l'une des revendications 1 à 5, caractérisée par le fait qu'un déclencheur (50) complémentaire est monté en série avec les organes de réglage électriques (56, 58) afin de disposer d'une sécurité à deux mains.

7. Installation selon l'une des revendications 4 à 6, caractérisée par le fait que les paliers de pression peuvent être enaclenchés da manière temporisée.

8. Installation selon l'une des revendications 2 à 7, caractérisée par le fait que le dispositif de temporisation est un modérateur (40).

9. Installation selon l'une des revendications 3 à 8, caractérisée par le fait que pour servir de dispositif de réglage, il est prévu un compresseur d'air (20) à bloc de réglage pneumatique (22 à 40), ce dernier présentant des détendeurs (24, 26, 28) montés en parallèle pour la prédétermination de paliers de pression et par le fait qu'en aval de chaque détendeur (24, 26, 28) est montée une vanne de commande (34, 36, 38) qui peut être manoeuvrée au moyen d'un interrupteur qui lui est associé et situé sur le dispositif de pulvérisation (42).

10. Installation selon l'une des revendications 1 à 9, caractérisée par le fait que sur le dispositif de pulvérisation (42) est prévu un indicateur optique (52, 54, 55).

11. Installation selon la revendication 10, caractérisée par le fait que l'indicateur est constitué de diodes électro-luminescentes (52, 54, 55).

12. Installation selon la revendication 11, caractérisée par le fait qu'au moyen d'un organe de réglage (56) du dispositif de pulvérisation (42) servant d'enclencheur, il est possible d'enclencher le palier de pression le plus bas et qu'aux paliers de pression plus élevés est affecté un organe de réglage (58) réalisé sous la forme d'un interrupteur et qui comporte respectivement des diodes électro-luminescentes correspondantes (54, 55).

13. Installation selon la revendication 12, caractérisée par le fait que par la déclenchement de l'organe de réglage (56) les vannes de commande (36, 38) montées en aval de l'organe de réglage (58) pour les paliers de pression plus élevés, peuvent être amenées dans des positions de déclenchement.

14. Installation selon l'une des revendications 1 à 13, caractérisée par le fait qu'un interrupteur (58) utilisé comme organe de réglage et réalisé sous la forme d'une touche à pression, présente plusieurs positions de commande dont chacune correspond à la manoeuvre d'une vanne (34, 36, 38) respectivement, d'un autre palier de pression.

15. Installation selon l'une des revendications 1 à 14, caractérisée par le fait que le dispositif de pulvérisation (42) présente une détente (51) qui actionne le déclencheur (50), le retour de la détente (51) vers sa position de repos maintenant le palier de pression à son niveau présélectionné.

16. Installation selon l'une des revendications 1 à 15, caractérisée par le fait que les organes de réglage (56, 58) sont bloqués contre toute manoeuvre lorsque le déclencheur (50) est en position de marche.
